# EUROPÄISCHE PATENTSCHRIFT

(11) **EP 1 187 968 B1**
(45) Veröffentlichungstag und Bekanntmachung des Hinweises auf die Patenterteilung: **25.08.2004**
(21) Anmeldenummer: 99973906.3
(22) Anmeldetag: 08.09.1999
(51) Int. Cl.: E21C 27/02, E21C 27/24

(54) **WALZENSCHRÄMLADER**
CUTTER LOADER
HAVEUSE-CHARGEUSE A TAMBOUR

(30) Priorität: 16.06.1999 DE 19927364
(43) Veröffentlichungstag der Anmeldung: 20.03.2002
(73) Patentinhaber: Eickhoff Maschinenfabrik GmbH, 44789 Bochum (DE)
(72) Erfinder: SCHÜPPHAUS, Herbert, D-44789 Bochum (DE)
(74) Vertreter: Behrendt, Arne, Dipl.-Ing.
(86) Internationale Anmeldenummer: PCT/EP1999/006603
(87) Internationale Veröffentlichungsnummer: WO 2000/077346

(56) Entgegenhaltungen:
- DE-A- 2 552 732
- DE-B- 1 197 413
- GB-A- 872 736
- GB-A- 928 486
- US-A- 3 718 369
- US-A- 4 154 480
- US-A- 4 449 755
- US-A- 4 943 120
- US-A- 4 944 558

## Beschreibung

Die Erfindung betrifft einen Walzenschrämlader für die bergmännische Gewinnung im Strebbau, mit einem entlang einem Strebförderer in Streblängsrichtung verfahrbaren Maschinenkörper und mindestens zwei sich in ihrem Schneidprofil ergänzenden oder überlappenden Schneidwalzen.

Derartige Walzenschrämlader sind meistens mit zwei Horizontalwalzen ausgerüstet, deren Drehachsen parallel zum Hangenden und senkrecht zum Abbaustoß verlaufen, wobei sich die Schneidprofile von zwei in Richtung der Gewinnungsfahrt der Maschine hintereinanderliegenden Schneidwalzen derart ergänzen oder überlappen, daß das anstehende Gewinnungsgut bei einer Durchfahrt des Walzenschrämladers hereingewonnen wird.

Leistungshemmend ist bei derartigen Walzenschrämladern oft die Querförderung des losgeschnittenen Gewinnungsgutes auf den parallel zur Fahrtrichtung verlaufenden Strebförderer. Hierzu muß dem losgeschnittenen Gewinnungsgut nämlich eine quer zur Fahrtrichtung der Gewinnungsmaschine verlaufende Bewegungskomponente aufgezwungen werden. Zu diesem Zweck ist es üblich, die Schneidwerkzeuge am Umfang der Schneidwalzen auf helikal verlaufenden Gängen anzuordnen, die dem losgeschnittenen Gewinnungsgut die notwendige Bewegungskomponente in Richtung auf den Förderer erteilen sollen. Zur Ergänzung ist es vielfach üblich, in Fahrtrichtung hinter der Schneidwalze einen Räumschild oder eine Ladeschurre anzuordnen, die allerdings oft überlastet werden.

Bei der Ausgestaltung der Schneidwalzen mit auf helikalen Gängen angeordneten Schneidwerkzeugen ist es nicht möglich, eine im Hinblick auf den Schneidvorgang optimale Anordnung der Schneidwerkzeuge zu wählen. Es muß nämlich immer ein Kompromiß gefunden werden, der einerseits das Losschneiden des Gewinnungsgutes und andererseits eine ausreichende Querförderung sicherstellt.

Wenn die Schneidwerkzeuge dennoch im Hinblick auf das Losschneiden des Gewinnungsgutes optimal angeordnet werden sollen, ist es nach dem Stande der Technik bekannt, in Fahrtrichtung hinter der Schneidwalze separate Querförderer anzuordnen, zum Beispiel in Form von Bändern, Kettenförderern oder ähnlichem, die den erforderlichen Quertransport des Gewinnungsgutes aktiv übernehmen. Solche zusätzlichen Fördernden sind aber aufwendig und teuer und machen den Walzenschrämlader entsprechend empfindlich gegen Störungen.

Nach dem Stande der Technik, insbesondere in Osteuropa, sind auch Walzenschrämlader mit senkrecht angeordneten Schneidwalzen bekannt, deren Drehachsen senkrecht zum Hangenden bzw. Liegenden verlaufen. Bei der Ausbildung dieser Senkrechtwalzen können die Meißel ohne besondere Rücksichtnahme auf die Querförderung angeordnet werden, weil die Schneidwerkzeuge bei ihrer Arbeit eine Wurfbewegung in Richtung auf den Strebförderer erzeugen. Diese Walzenschrämlader mit Senkrechtwalzen haben sich jedoch in der Praxis nicht durchsetzen können, weil es trotz zahlreicher technischer Versuche nicht zufriedenstellend gelungen ist, den Tragarm, der die Senkrechtwalze trägt und der das zum Antrieb der Senkrechtwalze erforderliche Getriebe aufnimmt, zuverlässig und betriebssicher freizuschneiden. Infolge dessen bleibt am Abbaustoß im Bereich dieses Tragarmes ein nicht hereingewonnener Streifen stehen, der die Arbeit dieses Walzenschrämladers behindert.

Aus der deutschen Offenlegungsschrift DE 25 52 732 ist bereits ein stufenartiger Abbau zur Erhöhung der Standfestigkeit des Abbaustoßes bekannt. Die Schneidwalzen müssen jedoch der Funktion der Förderung des Abbaugutes genügen und das Freischneidens beim Fortschreiten des Strebabbaus erfordert zusätzlichen Aufwand. Aus dem US-Patent US 4 449 755 ist es bereits zum Abbau dünner Flöze bekannt, eine Gewinnungsmaschine mit zwei Horizontalwalzen auszurüsten, welche zur Abförderung des Abbaugutes gegeneinander rotieren. Ein Verfahren der Gewinnungsmaschine entlang des Förderers ist jedoch nicht möglich. Aus dem US-Patent US 4 154 480 ist bereits eine Gewinnungsmaschine bekannt, die das Flöz mittels eines entlang des Förderers horizontal verfahrenden Hobels abbaut, wobei an den beiden Enden des Abbaustoßes an dem Förderer eine Hilfsgewinnungsmaschine zum Freischneiden des Maschinenstalls vorgesehen ist. Der Abbau mittels eine Hobels erfordert jedoch eine spezielle Spannungslage des Gebirges und kann nicht jederorts eingesetzt werden. Weiterhin ist die Abförderung der Kohle aus dem Maschinenstall aufwendig. Die US-Patente US 4 943 120, US 4 944 558A und US 928 486 schlagen jeweils eine Gewinnungsmaschine vor, die in beide Vorschubrichtungen jeweils eine Horizontalwalze aufweisen. Auch bei diesen Vorrichtungen müssen die Schneidengeometrien auch auf die Funktion des Abfördems hin optimiert sein.

Es ist deshalb Aufgabe der Erfindung, einen Walzenschrämlader zu schaffen, bei dem die Anordnung der Schneidwerkzeuge auf den Schneidwalzen im Hinblick auf das Losschneiden des Gewinnungsgutes optimiert werden kann, ohne auf einen gesonderten Querförderer angewiesen zu sein und ohne daß am Abbaustoß loszuschneidendes Gewinnungsgut stehenbleibt.

Gegenstand der Erfindung ist ein Walzenschrämlader für die bergmännische Gewinnung im Strebbau, mit einem entlang einem Strebförderer in Streblängsrichtung verfahrbaren Maschinenkörper und mindestens zwei sich in ihrem Schneidprofil ergänzenden oder überlappenden Schneidwalzen, dadurch gekennzeichnet, daß eine Schneidwalze mit parallel zum Hangenden verlaufender Drehachse angeordnet ist und als Horizontalwalze zum Freischneiden des Hangenden dient und eine andere Schneidwalze mit senkrecht zum Liegenden verlaufender Drehachse angeordnet ist und als Vertikalwalze zum Schneiden des Liegenden dient, wobei die Horizontalwalze oberhalb und in Gewinnungsrichtung vor der Vertikalwalze angeordnet ist.

Beim Walzenschrämlader gemäß der Erfindung schneidet zunächst die in Richtung der Gewinnungsfahrt vorauslaufende Horizontalwalze in bekannter Art und Weise einen das Hangende freilegenden Einbruch in die Abbaufront. Das von der vorauslaufenden Horizontalwalze losgeschnittene Gewinnungsgut fällt dabei auf die unterhalb und dahinter arbeitende Vertikalwalze, welche dem Gewinnungsgut durch ihre Drehbewegung eine in Richtung auf den Strebförderer gerichtete Bewegungskomponente erteilt. Zugleich schneidet die Vertikalwalze das anstehende Gewinnungsgut bis zum Liegenden hin los. Während des gesamten Gewinnungsvorganges befindet sich der die Senkrechtwalze tragende Tragarm in dem von der vorauslaufenden Horizontalwalze freigeschnittenen Raum, so daß dieser Arm - anders als beim Stand der Technik - die Gewinnungsarbeit nicht behindern kann. Selbstverständlich können sowohl auf der Horizontalwalze als auch auf der Vertikalwalze die Schneidwerkzeuge so angeordnet werden, daß das Losschneiden des Gewinnungsgutes optimal abläuft. Auf die Querförderung des Gewinnungsgutes braucht - anders als beim Stand der Technik - im Prinzip keine Rücksicht mehr genommen zu werden.

Durch die erfindungsgemäß vorgeschlagene Kombination einer Horizontalwalze und einer Vertikalwalze ergänzen sich diese beiden Walzen in ihrer Funktion so, daß die Vorteile der unterschiedlichen Anordnungen voll zum Tragen kommen, die Nachteile aber eliminiert werden.

Eine vorteilhafte Ausgestaltung der Erfindung sieht vor, daß die Horizontalwalze und die Vertikalwalze sowie deren Antriebsmotoren und Getriebe an einer gemeinsamen Tragkonstruktion befestigt sind. Hierdurch ergibt sich eine besonders kompakte Bauweise dieser neuen Schneidwalzenkombination samt Antrieb.

Um den Walzenschrämlader unterschiedlichen Flözmächtigkeiten anpassen zu können, ist vorgesehen, daß die Horizontalwalze und/oder die Vertikalwalze in bezug auf die Tragkonstruktion in unterschiedlichen Höhenlagen montierbar sind. Durch die Montage in unterschiedlichen Höhenlagen kann der Überlappungsbereich beider Schneidprofile unterschiedlich eingestellt werden, so daß sich unterschiedlich freischneidbare Gesamtmächtigkeiten ergeben. Die größtmögliche Mächtigkeit ist erreicht, wenn sich beide Schneidprofile gerade noch berühren.

Um sich gegebenenfalls während der Gewinnungsarbeit dem abweichenden Verlauf eines Flözes anpassen zu können, ist weiterhin vorgesehen, daß die Tragkonstruktion in ihrer Gesamtheit in bezug auf den Maschinenkörper höhenverstellbar ist. Hierdurch kann erforderlichenfalls der vom Walzenschrämlader freigeschnittene Bereich dem Verlauf des Flözes folgend angehoben oder abgesenkt werden. Die angestrebte Höhenverstellbarkeit wird am besten dadurch bewerkstelligt, daß die gemeinsame Tragkonstrukion um eine senkrecht zum Abbaustoß verlaufende Schwenkachse verschwenkbar an dem Maschinenkörper gelagert ist. Dabei dient zur Verschwenkung zweckmäßig ein Hydraulikzylinder zwischen dem Maschinenkörper und der gemeinsamen Tragkonstruktion. Durch Ein- und Ausfahren dieses Hydraulikzylinders kann die gemeinsame Tragkonstrukion von Horizontalwalze und Vertikalwalze auf einfachste Art und Weise angehoben und abgesenkt werden.

Um gegebenenfalls während der Gewinnungsfahrt den freigeschnittenen Bereich unterschiedlichen Flözmächtigkeiten anpassen zu können, schlägt die Erfindung weiterhin vor, daß die Horizontalwalze am freien Ende eines sich in Richtung der Gewinnungsfahrt erstreckenden Tragarmes gelagert ist, der verschwenkbar an der gemeinsamen Tragkonstruktion befestigt ist. Hierdurch ist es möglich, die Relativlage der beiden Schneidwalzen zueinander - und damit den freigeschnittenen Bereich - der Flözmächtigkeit anzupassen.

Zur Verbesserung der Querförderung des Gewinnungsgutes in Richtung auf den Strebförderer ist weiterhin vorgesehen, daß der Walzenkörper der Vertikalwalze mit radial verlaufenden Mitnehmerstegen für den Quertransport des von der Horizontalwalze gelösten Gewinnungsgutes versehen ist. Diese Mitnehmerstege befinden sich zweckmäßig im Bereich der Stirnseiten der Vertikalwalze und ergreifen das von der Horizontalwalze losgeschnittene Gewinnungsgut, um es auf den Strebförderer zu werfen.

Weiterhin ist in Richtung der Gewinnungsfahrt hinter der Vertikalwalze zweckmäßig ein Räumpflug vorgesehen, der das hinter der Vertikalwalze verbliebene Gewinnungsgut auf den Förderer schiebt.

Für einen besonders leistungsfähigen Walzenschrämlader ist vorgesehen, daß in beiden Fahrtrichtungen vor dem Maschinenkörper je eine Horizontal- und Vertikalwalzenkombination vorgesehen ist. Hierdurch entfallen die sonst erforderlichen Leerfahrten der Maschine.

Schließlich ist vorgesehen, daß die Achse der Horizontalwalze in bezug auf den Abbaustoß schräg abgewinkelt verläuft. Hierdurch ist es möglich, die Horizontalwalze an ihren beiden Enden zu stützen und zu verlagern, so daß die sonst übliche einseitige Lagerung der Horizontalwalze entfallen kann.

Ausführungsbeispiele der Erfindung werden anhand der Zeichnung näher erläutert. Es zeigen:
- Figur 1: schematisch einen Walzenschrämlader gemäß der Erfindung in einer ersten Ausführungsform in Draufsicht;
- Figur 2: eine Seitenansicht zu Figur 1;
- Figur 3: einen Walzenschrämlader gemäß der Erfindung in einer zweiten Ausführungsform in Draufsicht;
- Figur 4: eine Seitenansicht zu Figur 3.

In der Zeichnung ist der Maschinenkörper - nur teilweise dargestellt - mit dem Bezugszeichen 1 bezeichnet. Dieser Maschinenkörper 1 ist entlang einem Strebförderer 2 verfahrbar, der sich entlang der Abbaufront 3 eines Gewinnungsstrebes erstreckt. An dem Maschinenkörper 1 ist um ein Gelenk 4 mit horizontaler Gelenkachse verschwenkbar eine Tragkonstruktion 5 gelagert. Zum Verschwenken der Tragkonstruktion 5 um das Gelenk 4 ist ein Druckmittelzylinder 6 vorgesehen.

Die Tragkonstrukion 5 trägt zwei mit Schneidwerkzeugen bestückte Schneidwalzen, von denen die eine eine senkrecht zum Liegenden 7 verlaufenden Drehachse aufweist und im folgenden Vertikalwalze (8) genannt wird, während die andere eine horizontal und parallel zum Hangenden 9 verlaufende Drehachse aufweist und im folgenden Horizontalwalze 10 genannt wird.

Die Horizontalwalze 10 ist in Richtung der Gewinnungsfahrt (Pfeil x) der Maschine vor der Vertikalwalze 8 angeordnet und dient zum Freischneiden des Hangenden 9. Die Vertikalwalze 8 ist in Richtung der Gewinnungsfahrt (Pfeil x) der Maschine hinter der Horizontalwalze 10 angeordnet und dient zum Freischneiden des Liegenden 7 und zum Transport des von der Horizontalwalze 10 losgeschnittenen Gewinnungsgutes auf den Strebförderer 2.

Beim Ausführungsbeispiel nach den Figuren 1 und 2 ist die insgesamt verschwenkbare Tragkonstruktion 5 in sich starr ausgebildet und weist einen starren, sich über die Vertikalwalze 8 erstreckenden ersten Tragarm 11 auf, an dessen freiem Ende die Vertikalwalze 8 gelagert ist. An dem starren Tragarm 11 ist weiterhin ein Gehäuse 12 gelagert, welches einen Antriebsmotor 13 für die Vertikalwalze 8 aufnimmt. Der Antriebsmotor 13 und die Vertikalwalze 8 sind durch einen in der Zeichnung nicht näher dargestellten, sich durch den Arm11 erstreckenden Getriebezug verbunden.

An der Unterseite des starren Tragarmes 11 ist ein Räumpflug 14 befestigt, der gegebenenfalls hinter der Vertikalwalze 8 verbleibendes Gewinnungsgut auf den Strebförderer 2 schiebt. Schließlich ist die Vertikalwalze 8 noch mit sich radial erstreckenden Mitnehmerstegen 15 versehen, die bei der Drehung der Vertikalwalze 8 die Abförderung des Gewinnungsgutes auf den Strebförderer 2 unterstützen.

Weiterhin weist die Tragkonstruktion 5 beim Ausführungsbeispiel gemäß den Figuren 1 und 2 einen starren, sich seitlich neben der Horizontalwalze 10 erstreckenden zweiten starren Tragarm 16 auf, an dessen freiem Ende die Horizontalwalze 10 gelagert ist. Der starre Tragarm 16 trägt weiterhin ein Gehäuse 17, welches einen Antriebsmotor 18 für die Horizontalwalze 10 aufnimmt. Der Antriebsmotor 18 und die Horizontalwalze 10 sind durch einen in der Zeichnung nicht näher dargestellten, sich durch den Tragarm 16 erstreckenden Getriebezug verbunden.

Zur Anpassung an unterschiedliche Flözmächtigkeiten sind die Horizontalwalze 10 und die Vertikalwalze 8 mit Hilfe von nicht näher dargestellen Hilfsmitteln in unterschiedlichen Höhenlagen montierbar. In jedem Falle ergänzen oder überlappen sich die Schneidprofile der beiden Schneidwalzen aber derart, daß bei einer Gewinnungsfahrt die gesamte Strebmächtigkeit vom Hangenden 9 bis zum Liegenden 7 hereingewonnen wird.

Wie aus den Figuren 1 und 2 ersichtlich wird, schneidet die in Fahrtrichtung vorauseilende Horizontalwalze 10 zunächst eine Oberbank des Flözes bis zum Hangenden 9 frei. Das dabei losgeschnittene Gewinnungsgut wird durch die Drehung der Horizontalwalze 10 in den Arbeitsbereich der Vertikalwalze 8 gefördert. Die nacheilende Vertikalwalze 8 schneidet sodann die Unterbank des Flözes bis zum Liegenden 7 frei und fördert das dabei losgeschnittene Gewinnungsgut - zusammen mit dem Gewinnungsgut der Horizontalwalze 10 - auf den Strebförderer 2. Die Querförderung des Gewinnungsgutes wird durch die an der Vertikalwalze 8 vorgesehenen, radial verlaufenden Räumstege 15 unterstützt. Etwa liegengebliebenes Gewinnungsgut wird anschließend von dem Räumpflug 14 auf den Strebförderer 2 geschoben.

Der Walzenschrämlader gemäß den Figuren 3 und 4 entspricht in seinem wesentlichen Teilen dem Ausführungsbeispiel der Figuren 1 und 2, so daß für die anderen entsprechenden Bauteile die gleichen Bezugszeichen verwendet werden konnten. Hier ist jedoch der die Horizontalwalze 10 tragende starre Tragarm 16 durch einen beweglichen Tragarm 19 ersetzt, der mittels eines Schwenkzylinders 20 um eine horizontale Achse 21 verschwenkbar an dem die Vertikalwalze 8 tragenden Tragarm 11 gelagert ist. Hierdurch ist es möglich, während des Betriebes die Höhenlage der Horizontalwalze 10 zu verändern, wie in Figur 4 in gestrichelten Linien angedeutet ist und damit die Maschine während des Betriebes auf unterschiedliche Flözmächtigkeiten einzustellen. Davon abgesehen kann die gesamte Tragkonstruktion 5 - ebenso wie beim Ausführungsbeispiel nach den Figuren 1 und 2 - mittels des Druckmittelzylinders 6 relativ zu dem Maschinenkörper 1 verstellt werden.

Gegebenenfalls kann die Achse der Horizontalwalze 10 in bezug auf den Abbaustoß auch schräg abgewinkelt verlaufen. In diesem Falle ist es möglich, die Horizontalwalze 10 an zwei Tragarmen 16 bzw 19 zu verlagern. Diese Variante ist in der Zeichnung nicht dargestellt.

Schließlich ist es möglich, für beide Fahrtrichtungen je eine Horizontal- und Vertikalwalzenkombination vorzusehen. Diese Ausführungsform hat Vorteile bei den Schleifenfahrten zum Herstellen eines neuen Einbruches und kann darüber hinaus in jeder Durchfahrtsrichtung durch den Streb volle Gewinnungsarbeit leisten. Auch diese Variante ist in der Zeichnung nicht näher dargestellt.

## Patentansprüche

1. Walzenschrämlader für die bergmännische Gewinnung im Strebbau, mit entlang einem Strebförderer (2) in Streblängsrichtung verfahrbaren Maschinenkörper (1) und mindestens zwei sich in ihrem Schneidprofil ergänzenden oder übertappenden Schneidwalzen, **dadurch gekennzeichnet, daß** eine Schneidwalze mit parallel zum Hangenden (9) verlaufender Drehachse angeordnet ist und als Horizontalwalze (10) zum Freischneiden des Hangenden (9) dient und eine andere Schneidwalze mit senkrecht zum Liegenden (7) verlaufender Drehachse angeordnet ist und als Vertikalwalze (8) zum Schneiden des Liegenden (7) dient, wobei die Horizontalwalze (10) oberhalb und in Gewinnungsrichtung (x) vor der Vertikalwalze (8) angeordnet ist.

2. Walzenschrämlader nach Anspruch 1, **dadurch gekennzeichnet, daß** die Horizontalwalze (10) und die Vertikalwalze (8) sowie deren Antriebsmotore (13, 18) und Getriebe an einer gemeinsamen Tragkonstruktion (5) befestigt sind.

3. Walzenschrämlader nach den Ansprüchen 1 und 2, **dadurch gekennzeichnet, daß** die Horizontalwalze (10) und/oder die Vertikalwalze (8) in bezug auf die Tragkonstruktion (5) in unterschiedlichen Höhenlagen montierbar sind.

4. Walzenschrämlader nach den Ansprüchen 2 oder 3, **dadurch gekennzeichnet, daß** die Tragkonstruktion (5) in ihrer Gesamtheit in bezug auf den Maschinenkörper (1) höhenverstellbar ist.

5. Walzenschrämlader nach Anspruch 4, **dadurch gekennzeichnet, daß** die gemeinsame Tragkonstruktion (5) um eine senkrecht zum Abbaustoß verlaufende Schwenkachse verschwenkbar an dem Maschinenkörper (1) gelagert ist.

6. Walzenschrämlader nach einem der Ansprüche 1 bis 5, **dadurch gekennzeichnet, daß** die Horizontalwalze (10) am freien Ende eines sich in Richtung der Gewinnungsfahrt erstreckenden Tragarmes (19) gelagert ist, der verschwenkbar an der gemeinsamen Tragkonstruktion (5) befestigt ist.

7. Walzenschrämlader nach Anspruch 1, **dadurch gekennzeichnet, daß** der Walzenkörper der Vertikalwalze (8) mit radial verlaufenden Mitnehmerstegen (15) für den Quertransport des von der Horizontalwalze (10) gelösten Gewinnungsgutes versehen ist.

8. Walzenschrämlader nach Anspruch 1, **dadurch gekennzeichnet, daß** in Richtung der Gewinnungsfahrt (x) hinter der Vertikalwalze (8) ein Räumpflug (14) vorgesehen ist, der das hinter der Vertikalwalze (8) verbleibende Gewinnungsgut auf den Strebförderer (2) schiebt.

9. Walzenschrämlader nach Anspruch 1, **dadurch gekennzeichnet, daß** in beiden Fahrtrichtungen je eine Horizontal- und Vertikalwalzenkombination vorgesehen ist.

10. Walzenschrämlader nach Anspruch 1, **dadurch gekennzeichnet, daß** die Achse der Horizontalwalze (10) in bezug auf die Abbaufront (3) schräg abgewinkelt verläuft.

## Claims

1. A roller cutter loader for longwall mining extraction comprising a machine body (1) displaceable along a longwall conveyor (2) in the longwall longitudinal direction and at least two cutting rollers which supplement or overlap each other in their cutting profile, **characterised in that** one cutting roller is arranged with its axis of rotation extending parallel to the roof (9) and serves as a horizontal roller (10) for cutting the roof (9) free and another cutting roller is arranged with its axis of rotation extending prependicularly to the floor (7) and serves as a vertical roller (8) for cutting the floor (7), wherein the horizontal roller (10) is arranged above and in the extraction direction (x) in front of the vertical roller (8).

2. A roller cutter loader according to claim 1 **characterised in that** the horizontal roller (10) and the vertical roller (8) and the drive motors (13, 18) and transmissions thereof are secured to a common carrier structure (5).

3. A roller cutter loader according to claims 1 and 2 **characterised in that** the horizontal roller (10) and/or the vertical roller (8) can be mounted at different positions in respect of height in relation to the carrier structure (5).

4. A roller cutter loader according to claims 2 or 3 **characterised in that** the carrier structure (5) is adjustable in respect of height in its entirety with respect to the machine body (1).

5. A roller cutter loader according to claim 4 **characterised in that** the common carrier structure (5) is mounted to the machine body (1) pivotably about a pivot axis extending perpendicularly to the mining face.

6. A roller cutter loader according to one of claims 1 to 5 **characterised in that** the horizontal roller (10) is mounted at the free end of a carrier arm (19) which extends in the direction of extraction travel and which is fixed pivotably to the common carrier structure (5).

7. A roller cutter loader according to claim 1 **characterised in that** the roller body of the vertical roller (8) is provided with radially extending entrainment bars (15) for transverse transport of the extraction material loosened by the horizontal roller (10).

8. A roller cutter loader according to claim 1 **characterised in that** provided behind the vertical roller (8) in the direction of extraction travel (x) is a clearing plough (14) which pushes the extraction material remaining behind the vertical roller (8) on to the longwall conveyor (2).

9. A roller cutter loader according to claim 1 **characterised in that** a respective horizontal and vertical roller combination is provided in each of the two directions of travel.

10. A roller cutter loader according to claim 1 **characterised in that** the axis of the horizontal roller (10) extends at an inclined angle in relation to the mining face (3).

## Revendications

1. Haveuse-chargeuse à tambour pour l'exploitation des mines avec soutènement en taille, avec un corps de machine (1) déplaçable le long d'un convoyeur de taille (2) dans la direction longitudinale de la taille et au moins deux rouleaux de coupe qui se complètent ou se chevauchent dans leur profil de coupe, **caractérisée en ce qu'**un rouleau de coupe est disposé avec un axe de rotation s'étendant parallèlement au toit (9) du filon et sert de rouleau horizontal (10) pour libérer par découpage le toit (9), et un autre rouleau de coupe est disposé avec un axe de rotation s'étendant perpendiculairement au daîne (7) et sert de rouleau vertical (8) pour la coupe du daîne (7), où le rouleau horizontal (10) est disposé au dessus et dans la direction d'extraction (x) en amont du rouleau vertical (8).

2. Haveuse-chargeuse selon la revendication 1, **caractérisée en ce que** le rouleau horizontal (10) et le rouleau vertical (8) ainsi que leurs moteurs d'entraînement (13,18) et engrenages sont fixés à une construction de support commune (5).

3. Haveuse-chargeuse selon les revendications 1 et 2, **caractérisée en ce que** le rouleau horizontal (10) et/ou le rouleau vertical (8) peuvent être montés à des niveaux différents en hauteur par rapport à la construction de support (5).

4. Haveuse-chargeuse selon les revendications 2 ou 3, **caractérisée en ce que** la construction de support (5) dans son ensemble est ajustable en hauteur par rapport au corps de machine (1).

5. Haveuse-chargeuse selon la revendication 4, **caractérisée en ce que** la construction de support commune (5) est logée d'une manière pivotante autour d'un axe de pivotement s'étendant perpendiculairement au front de taille au corps de machine (1).

6. Haveuse-chargeuse selon l'une des revendications 1 à 5, **caractérisée en ce que** le rouleau horizontal (10) est logé à l'extrémité libre d'un bras de support (19) s'étendant dans la direction du déplacement d'extraction, qui est fixé d'une manière pivotante à la construction de support commune (5).

7. Haveuse-chargeuse selon la revendication 1, **caractérisée en ce que** le corps du rouleau vertical (8) est pourvu de baguettes d'entraînement (15) s'étendant radialement pour le transport transversal du produit d'extraction détaché du rouleau horizontal (10).

8. Haveuse-chargeuse selon la revendication 1, **caractérisée en ce qu'**il est prévu dans la direction du déplacement d'extraction (x) derrière le rouleau vertical (8) un déblayeur (14) qui pousse le produit d'extraction qui subsiste derrière le rouleau vertical (8) sur le convoyeur de taille (2).

9. Haveuse-chargeuse selon la revendication 1, **caractérisée en ce que** respectivement une combinaison de rouleaux horizontal et vertical est prévue dans les deux directions de déplacement.

10. Haveuse-chargeuse selon la revendication 1, **caractérisée en ce que** l'axe du rouleau horizontal (10), par rapport au front de taille (3) s'étend selon un angle en biais.
